# EUROPÄISCHE PATENTSCHRIFT

(11) **EP 0 306 012 B1**
(45) Veröffentlichungstag und Bekanntmachung des Hinweises auf die Patenterteilung: **17.02.1993**
(21) Anmeldenummer: 88114233.5
(22) Anmeldetag: 31.08.1988
(51) Int. Cl.: B26D 7/30

(54) **Verfahren und Vorrichtung zum Schneiden von Lebensmittelsträngen**
Method and apparatus for slicing food products
Méthode et appareil pour couper des produits alimentaires

(30) Priorität: 31.08.1987 DE 3729061
(43) Veröffentlichungstag der Anmeldung: 08.03.1989
(73) Patentinhaber: Glass, Horst, D-33106 Paderborn (DE)
(72) Erfinder: Glass, Ludger, D-4790 Paderborn (DE)
(74) Vertreter: TER MEER STEINMEISTER & PARTNER GbR

(56) Entgegenhaltungen:
- DE-A- 3 232 045
- FR-A- 1 474 083
- LU-A- 27 759
- US-A- 4 356 205

## Beschreibung

Die Erfindung betrifft ein Verfahren zum Schneiden von Lebensmittelsträngen gemäß dem Oberbegriff des Anspruchs 1, sowie eine Vorrichtung zur Durchführung dieses Verfahrens.

Bisher wird Fleisch, beispielsweise Schnitzel, Rouladen, Koteletts oder dergleichen, zumeist von Hand geschnitten, wobei die Schnitte so gelegt werden, daß Portionen mit zumindest annähernd einheitlichem Gewicht entstehen.

Die US-A-4,356,205 zeigt und beschreibt ein Verfahren gemäß Oberbegriff des Anspruchs 1 sowie eine Vorrichtung gemäß Oberbegriff des Anspruchs 2, bei dem Fleischstränge in einer offenen, geneigten Rinne durch ein Schuborgan, beispielsweise ein Gewicht, gegen eine Anschlagplatte vorgeschoben werden. Vor der Anschlagplatte werden die Fleischstränge in Radialrichtung von Backen erfaßt, auf einen einheitlichen Querschnitt gebracht und geschnitten.

Es ist auch ein Verfahren bekannt, bei dem der Fleischstrang zunächst bei einer Temperatur von etwa -2 bis -4°C gefroren und anschließend in einer geeigneten Formpresse auf eine einheitliche Querschnittsform gepreßt wird, Das leicht angefrorene Fleisch behält auch nach der Entnahme aus der Presse die einheitliche Querschnittsform bei und kann dann mit Hilfe einer Aufschnittmaschine oder eines Slicers in einheitliche Portionen geschnitten werden. Dieses Verfahren ist jedoch relativ umständlich und zeitraubend und erfordert bei einer Fließbandproduktion in Großbetrieben den Einsatz von zumindest zwei Arbeitskräften, von denen eine die Formpresse und der andere die Aufschnittmaschine bedient.

Der Erfindung liegt die Aufgabe zugrunde, ein einfacheres und rationelleres Verfahren zum Schneiden von Fleischsträngen oder sonstigen Lebensmittelsträngen zu schaffen, das dennoch eine genaue Einhaltung des gewünschten Gewichts gestattet. Ein weiteres Ziel der Erfindung ist es, eine zweckmäßige Vorrichtung zur Durchführung dieses Verfahrens zu schaffen.

Die erfindungsgemäße Lösung dieser Aufgabe ergibt sich aus Patentanspruch 1 sowie den Vorrichtungsansprüchen.

Bei dem erfindungsgemäßen Verfahren wird der Strang in der Formpresse und bei geschlossener Form mit Hilfe eines axial in die Form einführbaren Kolbens mit einem vorbestimmten Druck gegen ein am gegenüberliegenden Strangende angeordnete Auschlagfläche angedrückt, so daß der Fleischstrang auf ein minimales Volumen verdichtet wird. Anschließend wird das Messer in eine Wartestellung bewegt, in der es den Fleischstrang freigibt, und der Strang wird mit Hilfe des Kolbens um einen bestimmten Betrag vorgerückt, und das überstehende Strangende wird mit dem Messer abgeschnitten. Nach dem Schnitt wird das Messer wieder in der Wartestellung angehalten, und der Strang wird erneut vorgerückt, so daß die nächste Scheibe abgeschnitten werden kann. Diese Vorgänge werden periodisch wiederholt, bis der gesamte Strang aufgeschnitten ist. Während des gesamten Vorgangs behält der in der Formpresse und zwischen dem Kolben und dem Mesesr eingeschlossene Strang seine kompakte Gestalt, so daß der einheitliche Querschnitt erhalten bleibt und keine Hohlräume in dem Fleisch entstehen können. Da somit sowohl das durch den gleichbleibenden Querschnitt und den Vorschubweg bestimmte Volumen als auch die Dichte des Fleisches konstant sind, weisen die abgeschnittenen Scheiben innerhalb enger Toleranzen ein einheitliches Gewicht auf.

Nach einer ersten Ausführungsform ist diese Anschlagfläche eine Seitenfläche eines Messers, das den Strang anschließend freigibt, so daß er mit Hilfe des Kolbens um einen vorgegebenen Betrag vorgerückt werden kann, sodann einmal umläuft und das überstehende Strangende abschneidet. Damit sich das Strangende nach der Freigabe durch das Messer nicht nennenswert ausdehnt, muß die Taktzeit sehr kurz sein, insbesondere weniger als 1/2 Sekunde betragen. Im übrigen eignet sich diese Ausführungsform der Erfindung vor allem für relativ festes und konsistentes Schnittgut.

Nach einer anderen Ausführungsform wird der Strang im Inneren der Formpresse mit Hilfe des Kolbens gegen eine durch einen Gegenkolben gebildete Anschlagfläche gedrückt. Der Gegenkolben befindet sich jenseits der Messerebene und liegt innerhalb von zwei Auffangbacken, die quer zur Strangrichtung öffnen und schließen und einen Hohlraum bilden, der dem Innenquerschnitt der Formpresse entspricht, deren Hohlraum also gewissermaßen verlängert. Zwischen der Formpresse und den Auffangbacken befindet sich ein geringer Zwischenraum, durch den das Messer umlaufen kann.

Ein vorheriges Anfrieren des Fleisches ist bei dem erfindungsgemäßen Verfahren und bei Anwendung der erfindungsgemäßen Vorrichtung nicht erforderlich, jedoch ist auch eine Verarbeitung von angefrorenem Fleisch möglich. Insbesondere bei der ersten Ausführungsform der Erfindung verbessern sich dadurch die Ergebnisse.

Nach dem Schneiden werden die Schnitzel zumeist mit Hilfe eines Förderbandes zu einer Paniervorrichtung weitertransportiert. Bei dem erfindungsgemäßen Verfahren ist die Schnittfrequenz im Verhältnis zur Durchlaufgeschwindigkeit der Schnitzel durch die Paniervorrichtung relativ hoch, so daß es zweckmäßig ist, die Schnitzel auf dem Förderband zwischen der Schneidvorrichtung der Paniervorrichtung derart umzugruppieren, daß jeweils mehrere Schnitzel gleichzeitig in die Paniervorrichtung eintreten. Außerdem müssen auf dem Förderband die nach dem vollständigen Aufschneiden eines Stranges verbleibenden Reststücke aussortiert werden, da diese nicht das vorgesehene Gewicht aufweisen. Bevorzugt wird das Förderband derart in Abhängigkeit vom Arbeitsrhythmus der Schneidvorrichtung gesteuert, daß diese Sortierarbeiten von der Bedienungsperson für die Schneidvorrichtung übernommen werden können. Zu diesem Zweck wird das Förderband während der Schneidvorgänge kontinuierlich angetrieben. Sobald jedoch der Strang aufgeschnitten ist und der Kolben sich in die Ausgangsstellung zurückbewegt, wird das Förderband stillgesetzt, so daß die Bedienungsperson Zeit hat, einen neuen Fleischstrang einzulegen und die Schneidvorrichtung erneut in Betrieb zu nehmen, bevor sie die Sortierarbeiten fortsetzt. Diese Überlegungen sind jedoch nicht Gegenstand der vorliegenden Erfindung. Mit Hilfe des erfindungsgemäßen Verfahrens können auch knochenhaltige Fleischstränge, beispielsweise Kotelettstränge geschnitten werden. In diesem Fall wird die Formpresse vorzugsweise mit Backen bestückt, deren Form in etwa der Querschnittsform des Stranges angepaßt ist. Auch der Kolben kann durch ein geeignetes Ansatzstück an diese Querschnittsform angepaßt werden. Der axiale Anpreßdruck des Kolbens wird derart eingestellt, daß Knorpelteile, etwa die Bandscheiben in einem Kotelettstrang, fest zusammengedrückt werden, ein Bruch der Knochen jedoch vermieden wird.

Weitere vorteilhafte Ausgestaltungen des Verfahrens und der Vorrichtung gemäß der Erfindung sind in den Unteransprüchen angegeben.

Im folgenden wird ein bevorzugtes Ausführungsbeispiel der Erfindung anhand der Zeichnungen näher erläutert.

Es zeigen:
- Fig. 1: eine erfindungsgemäße Schneidvorrichtung in der Draufsicht;
- Fig. 2: eine Ansicht einer Formpresse und eines Messers der Schneidvorrichtung;
- Fig. 3: einen Schnitt durch einen Kolben der Formpresse;
- Fig. 4: ein Ansatzstück für den Kolben; und
- Fig.5 - 7: die Teildarstellung einer zweiten Ausführungsform.

Eine Schneidvorrichtung 10, beispielsweise für Schnitzel, umfaßt eine Antriebseinheit 12, eine Formpresse 14, einen axial in die Formpresse einführbaren Kolben 16 und ein drehbar an einer Stirnfläche der Formpresse angeordnetes flügelartiges Messer 18. Zur Aufnahme und zum Weitertransport der abgeschnittenen Schnitzel 20 sind an der Schneidvorrichtung 10 eine Abnahmevorrichtung 22 und ein Förderband 24 angeordnet. Wahlweise kann unterhalb des Messers 18 der Schneidvorrichtung jedoch auch ein Behälter zum Auffangen der Schnitzel vorgesehen sein.

Die Formpresse 14 umfaßt gemäß Figur 2 eine feststehende Bodenplatte 26 und eine fest mit dieser verschraubte Backe 28 sowie eine gleitend auf der Bodenplatte 26 verschiebbare Backe 30, die am oberen Ene eine fest angeschraubte Deckplatte 32 trägt. Die Bodenplatte 26 und die Backen 28,30 bestehen aus lebensmittelverträglichem Kunststoff, während die Deckplatte 32 aus Edelstahl hergestellt ist. Die Backen 28,30 weisen jeweils eine im Querschnitt etwa halbkreisförmige Höhlung 34 auf, so daß ein eingelegter Fleischstrang 36 (Figur 1) in eine kreisförmige oder ovale Querschnittsform gepreßt wird. Beim Schließen der Formpresse gleitet die Deckplatte 32 auf die obere Oberfläche der feststehenden Backe 28 auf, so daß ein Ausweichen des zusammengedrückten Fleisches nach oben verhindert wird. Der schneidenförmig ausgebildete untere Rand 38 der beweglichen Backe 30 gleitet zwischenraumfrei über die Bodenplatte 26.

Wie in Figur 1 zu erkennen ist, ist die bewegliche Backe 30 an ihrer Oberseite mit zwei Führungsbuchsen 40 versehen und auf Führungsstäben 42 geführt. Der Antrieb für die bewegliche Backe 30 ist beispielsweise unterhalb der Bodenplatte 26 angeordnet und durch einen Schlitz 44 hindurch mit der Backe verbunden.

Der Kolben 16 weist einen an die Höhlung 34 der Backen 28,30 angepaßten kreisförmigen Querschnitt auf, kann jedoch bei der Verarbeitung größerer Fleischstränge durch ein in Fig. 1 strichpunktiert angedeutetes Ansatzstück 46 vergrößert werden. In der Mitte seiner Stirnfläche weist der Kolben 16 einen vorspringenden, federnd abgestützten Drucktaster 48 auf.

Wie in Figur 3 zu erkennen ist, wird der Drucktaster 48 durch eine an den Kolben 16 angeschraubte Stirnplatte 50 in seiner Position gehalten. Zur Axialführung dienen zwei von dem Drucktaster vorspringende Schrauben 52, die in Kanäle des Kolbenkörpers eingreifen und von Tellerfedern 54 zur Vorspannung des Drucktasters umgeben sind. Wenn der Drucktaster 48 durch den Fleischstrang 36 entgegen der Kraft der Tellerfeder 54 in das Innere des Kolbens 16 zurückgedrückt wird, so betätigt ein Ende einer der Schrauben 52 einen Magnetschalter 56. Auf diese Weise wird angezeigt, daß der Kolben den gewünschten Anpreßdruck auf den Fleischstrang ausübt.

Das in Figur 4 im einzelnen dargestellte Ansatzstück 46 ist von der Seite her auf den Kolben aufsteckbar und weist eine an die Umfangsfläche des Kolbens angepaßte Höhlung 58 auf. Ein lösbar in dem Ansatzstück befestigter, vom Grund der Höhlung 58 vorspringender Bolzen 60 greift in eine Radialbohrung 62 des Kolbens 16 ein, so daß das Ansatzstück stabil abgestützt und sicher in seiner Position gehalten wird.

Das Messer 18 ist gemäß Figur 2 auf einer Messerwelle 64 montiert, die seitlich neben der Formpresse 14, vorzugsweise oberhalb der Bodenplatte 26 angeordnet ist, so daß beim Reinigen der Formpresse keine Reinigungsflüssigkeit in die Lager der Messerwelle eindringt. Das Messer weist eine bogenförmige Schneide 66 auf und bewegt sich während eines Schneidvorgangs unmittelbar an den in einem Fenster 68 einer Gehäusewand 70 aufgenommenen Enden der Backen 28,30 vorbei, so daß das überstehende Ende des Fleischstranges mit einem ziehenden Schnitt sauber abgeschnitten wird.

Die Abnahmevorrichtung 22 und das Förderband 24 weisen eine übliche Konstruktion auf und sollen daher nicht im einzelnen beschrieben werden.

Die Antriebseinheit 12 der Schneidvorrichtung 10 weist einen in entgegengesetzte Richtungen antreibbaren Motor 72 zum Antrieb des Kolbens 16 und einen weiteren, ebenfalls in entgegengesetzte Richtungen antreibbaren Motor 74 zum Antrieb der beweglichen Backe 30, des Messer 18 und der Abnahmevorrichtung 22 auf. Der Motor 72 ist über einen Treibriemen 76 und eine Magnetkupplung 78 mit einem Spindelantrieb 80 für den Kolben 16 verbunden. Der Motor 74 treibt eine Transmissionswelle 82, die ihrerseits über Kupplungen 84 und Treibriemen 86,88,90 mit Antriebswellen 92,94 für die bewegliche Backe 30 und die Abnahmevorrichtung 22 und mit der Messerwelle 64 verbunden ist. Die Motoren 72,74 und die Kupplungen 78,84 werden durch eine Steuereinheit 96 gesteuert, die anhand von Sensoren wie Endschalter und dergleichen die jeweiligen Positionen der angetriebenen Bauteile der Vorrichtung ermittelt.

Nachfolgend soll die Funktionsweise der oben beschriebenen Vorrichtung erläutert werden.

Bei geöffneter Formpresse 14 wird der Fleischstrang 36 eingelegt, und die Vorrichtung wird in Betrieb gesetzt. Die bewegliche Backe 30 wird in Richtung auf die feststehende Backe 28 vorgerückt, bis ein in der Höhlung 34 der Backe 30 angebrachter Endschalter 98 (Figur 2) am Umfang des Kolbens 16 oder des Ansatzstückes 46 anschlägt und den vollständigen Formschluß anzeigt. Der Fleischstrang 36 wird bei diesem Vorgang auf seiner gesamten Länge auf eine einheitliche Querschnittsform zusammengepreßt. Das Messer 18 befindet sich dabei in einer Position, in der es den Hohlraum der Formpresse 14 abschließt.

Nach dem Stillsetzen der Backe 30 wird der Kolben 16 vorgerückt, so daß der an dem Messer 18 abgestützte Fleischstrang 36 auch in Axialrichtung zusammengedrückt wird. Wenn der Magnetschalter 56 anzeigt, daß ein gewisser Anpreßdruck erreicht ist, wird der Kolben 16 stillgesetzt und das Messer 18 in die in Figur 2 gezeigte Wartestellung bewegt. Anschließend wird der Kolben 16 mit Hilfe einer in der Steuereinheit 96 enthaltenen NC-Steuerung um einen bestimmten voreingestellten Weg vorgerückt, so daß der Fleischstrang 36 um einen entsprechenden Weg aus der Formpresse herausgedrückt wird. Die Messerwelle 64 wird erneut angetrieben, so daß das Messer 18 einen vollständigen Kreis beschreibt und das Ende des Fleischstrangs 36 mit entsprechendem Schwung abschneidet. Anschließend wird der Fleischstrang erneut um den gleichen Betrag vorgerückt, während das Messer 18 bis zur Durchführung des nächsten Schnittes in der Wartestellung angehalten wird. Durch abwechselndes Vorrücken des Stranges und Betätigen des Messers wird nach und nach der gesamte Fleischstrang aufgeschnitten. Die abgeschnittenen Schnitzel 20 werden im Arbeitstakt der Schneidvorrichtung 10 von der Aufnahmevorrichtung 22 übernommen und auf das kontinuierlich laufende Förderband 24 übergeben. Auf dem relativ langsam laufenden Förderband 24 werden die Schnitzel durch eine Bedienungsperson in mehreren Reihen nebeneinander angeordnet. Wenn durch einen Endschalter abgetastet wird, daß der Kolben 16 seine Endstellung erreicht hat, so wird der Kolben in die Ausgangsstellung zurückgezogen und die Formpresse geöffnet. Während der Rückwärtsbewegung des Kolbens wird das Förderband 24 stillgesetzt, so daß die Bedienungsperson die Sortierarbeiten unterbrechen und einen neuen Fleischstrang in die Formpresse 14 einlegen kann. Das Förderband wird erst beim erneuten Einsetzen der Schneidvorgänge wieder in Betrieb gesetzt, so daß die Bedienungsperson ihre Sortier- und Überwachungstätigkeit fortsetzen kann.

Während der Schneidvorgänge sind die Motoren 72,74 der Antriebseinheit 12 kontinuierlich in Betrieb. Die Steuerung der Bewegungsabläufe erfolgt durch Betätigung der Magnetkupplungen 78,84, die im ausgekuppelten Zustand als Bremsen wirken und das jeweils angetriebene Teil bis zur Wiederaufnahme der Bewegung in der gewünschten Ruhestellung halten. Auf diese Weise wird eine hohe Taktfrequenz erreicht. Zwischen der Freigabe der Stirnfläche des Fleischstranges 36 durch das Messer 18 und der Ausführung des nächsten Schnittes vergehen somit nur Bruchteile von Sekunden, so daß in dieser Zeit praktisch keine Verformung des Fleisches eintritt.

Anstelle des Spindeltriebes zum Vorrücken des Kolbens 16 kann im Interesse einer höheren Arbeitsgeschwindigkeit ein Hydraulikzylinder vorgesehen sein.

Figur 5 bis 7 veranschaulichen eine Ausführungsform der Erfindung, die im Interesse einer genaueren Portionierung insbesondere bei nicht zuvor eingefrorenem Fleisch vorteilhaft ist. Die im folgenden erläuterte Vorrichtung geht aus von der in Figur 1 gezeigten Ausführung. Die Abnahmevorrichtung 22 entfällt jedoch. Andererseits sind vor der vorderen Gehäusewand 70 im Bereich der Austrittsposition des Fleischstrangs 36 die in Figur 5 bis 7 gezeigten Zusatzeinrichtungen vorgesehen.

Figur 5 ist eine Frontansicht der abgewandelten Ausführungsform, also eine Ansicht von unten in Figur 1. Figur 6 ist eine zugehörige Draufsicht, und Figur 7 zeigt eine entsprechende Seitenansicht.

An der Gehäusewand 70 sind beidseits der Austrittsöffnungen des Fleischstranges 36 Böcke 100,102 befestigt, die zwei waagerechte, parallele, übereinanderliegende Führungsstangen 104,106 tragen. Auf den Führungsstangen 104,106 sind in waagerechter Richtung verschiebbare Auffangbacken 108,110 geführt, die jeweils aus Führungsstücken 112,114 und innenliegenden, einander zugewandten Einsätzen 116,118 bestehen. Die Einsätze 116,118 bilden gemeinsam eine Ausnehmung 120, die gemäß Figur 5 einen kreisförmigen Querschnitt aufweist, der dem Querschnitt des durch die Backen 28,30 gebildeten Hohlraums entspricht, mit dem die Ausnehmung 120 fluchtet. Wie bei den Backen 28,30, kann auch die Ausnehmung 120 der Einsätze 116,118 eine andere Querschnittsform aufweisen, sofern dies gewünscht ist.

An den Außenseiten der Böcke 100,102 sind im übrigen Pneumatikzylinder 122,124 befestigt, deren nach innen gerichtete Kolbenstangen 126,128 mit dem jeweils zugehörigen Führungsstück 112,114 verbunden sind. Die Pneumatikzylinder gestatten es, die Einsätze 116,118 auseinanderzuziehen und zusammenzuschieben und somit die Ausnehmung 120 taktweise zu öffnen und zu schließen.

An der Gehäusewand 70 ist im übrigen im linken Bereich in Figur 5 und 6 ein L-förmiger Arm 130 befestigt, dessen freier Schenkel 132 sich bis vor die Ausnehmung 120 erstreckt. Eine in der Achse der Ausnehmung 120 liegende Spindel 134 durchdringt den Endbereich des Schenkels 132 mit Gewindeeingriff und trägt einen innerhalb der Ausnehmung 120 liegenden Gegenkolben 136. Am äußeren, in Figur 6 unten liegenden Ende der Spindel 134 ist ein Handrad 138 befestigt. Durch Verstellung des Kolbens 136 mit Hilfe des Handrades 138 kann das Volumen des durch die Einsätze 116,118 und den Gegenkolben 136 begrenzten Hohlraumes 114 verändert werden. Anstelle der Spindel 134 und des Handrades 138 kann ein anderweitiger Einstellmechanismus, beispielsweise ein Hydraulikzylinder, vorgesehen sein.

Vor der Gehäusewand 70 ist oberhalb der Austrittsöffnung des Fleischstranges 36 eine senkrecht aufragende Trägerplatte 142 befestigt, an der über eine Halterung 144 ein Pneumatikzylinder 146 gehalten ist, dessen Kolbenstange 148 senkrecht nach unten gerichtet ist. Am unteren Ende der Kolbenstange 148 ist ein nach unten gerichteter Auswerfer 150 befstigt.

Die zuvor geschilderte Ausführungsform arbeitet wie folgt:
Während bei der zunächst beschriebenen Ausführungsform der durch die Backen 28,30 und den Kolben 16 gebildete Hohlraum beim Zusammenpressen des Fleischstranges durch das Messer 18 nach vorn verschlossen wird, geschieht dies bei der zweiten Ausführungsform mit Hilfe der Auffangbacken 108, 110 und des Gegenkolbens 136. Dabei befindet sich das Messer 18 in der Wartestellung. Wenn der Preßvorgang beendet ist, wird das Messer 18 in Bewegung gesetzt, und der Fleischstrang wird in dem zwischen der Gehäusewand 70 und den Einsätzen 116,118 bestehenden Zwischenraum durchtrennt. Zur Kompensation der Verdrängung des Schnittgutes durch das Messer kann der Kolben 16 unmittelbar vor dem Schnitt um eine kurze Strecke entsprechend der Messerstärke zurückgezogen werden. Das Volumen der abgetrennten Fleischstücke kann mit Hilfe der Spindel 134 und des Gegenkolbens 136 eingestellt werden. Nach dem Schnitt werden die Auffangbacken 108,110 mit Hilfe der Pneumatikzylinder 122, 124 seitlich auseinandergezogen, und das abgeschnittene Fleischstück, das unter Umständen noch an dem Fleischstrang 36 oder auch dem Gegenkolben 136 anhaftet, wird mit Hilfe des Auswerfers 150 herabgedrückt.

Dabei erfolgen die Öffnungs- und Schließbewegung der Auffangbacken 108,110 und die Absenkbewegung des Auswerfers 150 im Takt der Messerdrehung. Nach Schließen der Auffangbacken wird der Kolben 16 jeweils um einen Schritt vorgerückt.

Die Steuerung 96 kann eine CNC-Steuerung sein, die die einzelnen Bewegungsabläufe weitgehend automatisch regelt.

Vor dem Einfüllen eines neuen Fleischstückes kann dieses auf einer der Maschine zugeordneten Waage gewogen werden. Die CNC-Steuerung kann unterschiedliche Möglichkeiten für die Einstellung des Vorschubs des Kolbens 16 bieten. Einerseits kann sie das ermittelte Gewicht so aufteilen, daß das eingelegte Fleischstück vollständig verbraucht wird und Scheiben entstehen, die möglichst nahe an einem vorgegebenen Sollgewicht liegen. Andererseits kann aber auch ein genaues Sollgewicht eingestellt werden, sofern der Verbleib eines Restes in Kauf genommen werden kann. Daneben kann es unter Umständen auch vorgesehen sein, daß der Computer bei unterschiedlichen in Betracht kommenden Sollgewichten eine optimale Verteilung eines Fleischstückes vornimmt.

## Patentansprüche

1. Verfahren zum Schneiden von Lebensmittelsträngen, insbesondere Fleischsträngen, in Portionen mit vorgegebenem Gewicht, bei dem der Strang (36) in Axialrichtung gegen einen Anschlag gedrückt und mit Hilfe einer Formpresse (14) quer zum Strang auf eine gleichmäßige Querschnittsform gepreßt und anschließend unter schrittweisem Axialvorschub in Scheiben geschnitten wird, dadurch **gekennzeichnet,** daß der auf den gewünschten Querschnitt gepreßte Strang (36) vor dem Schneiden in der geschlossenen Formpresse (14) axial mit vorgegebenem Druck gegen die Anschlagfläche (18,136) verdichtet wird.

2. Vorrichtung zur Durchführung des Verfahrens nach Anspruch 1 mit einer in Querrichtung des Stranges (36) öffnenden und schließenden Formpresse (14), einem axial von einem Ende her in die Formpresse auf den Strang (36) eine Axialkraft ausübenden Bauteil (16) und einer das andere Ende der Formpresse (14) verschließenden Anschlagfläche (18,136), dadurch **gekennzeichnet,** daß die Formpresse (14) längs des Stranges (36) vollständig öffnend und schließend ausgeführt ist und einen die Axialkraft erzeugenden, in die Formpresse (14) einführbaren Kolben (16) aufweist.

3. Vorrichtung nach Anspruch 2, dadurch **gekennzeichnet,** daß die Anschlagfläche die Seitenfläche eines den Strang schneidenen Messers (18) ist.

4. Vorrichtung nach Anspruch 2, dadurch **gekennzeichnet,** daß das Messer (18) in einer zwischen dem Kolben (16) und der Anschlagfläche (136) im Bereich der dem Kolben (16) gegenüberliegenden Stirnseite der Formpresse (14) verlaufenden Ebene drehbar angeordnet ist, und daß, bezogen auf die Messerebene, gegenüberliegend zum Kolben (16) zwei quer zur Strangrichtung öffnende und schließende, einen dem Querschnitt des Innenraums der Formpresse entsprechenden Hohlraum (140) begrenzende Auffangbacken (108,110) vorgesehen sind, deren Hohlraum zu der vom Messer (18) abgewandten Seite durch einen verstellbaren Gegenkolben (136) begrenzt Ist.

5. Vorrichtung nach Anspruch 4, dadurch **gekennzeichnet,** daß die Auffangbacken (108,110) in Strangrichtung verlagerbar sind und einen Spalt freigeben für einen oberhalb der Auffangbacken (108,110) angeordneten, absenkbaren Auswerfer (150).

6. Vorrichtung nach einem der Ansprüche 2 bis 5, **gekennzeichnet** durch eine an oder in dem Kolben (16) angeordnete Abtasteinrichtung (48,56) zur Abtastung des Anpreßdruckes des Kolbens gegen den Fleischstrang.

7. Vorrichtung nach einem der Ansprüche 4 bis 6, dadurch **gekennzeichnet,** daß der Querschnitt des Kolbens (16) und gegebenenfalls des Gegenkolbens (136) durch ein seitlich aufsteckbares Ansatzstück (46) veränderbar ist.

8. Vorrichtung nach einem der Ansprüche 4 bis 7, dadurch **gekennzeichnet,** daß zum Öffnen und Schließen der Formpresse (14) gegeneinander bewegliche Backen (28,30) vorgesehen sind, und daß die Backen (28,30) sowie gegebenenfalls die Auffangbacken (108,110) zur Anpassung an unterschiedliche Strangquerschnitte austauschbar sind.

9. Vorrichtung nach einem der Ansprüche 2 bis 8, **gekennzeichnet** durch eine CNC-Steuerung (96) zur koordinierten Steuerung der Bewegungsabläufe.

10. Vorrichtung nach Anspruch 9, dadurch **gekennzeichnet,** daß mit der CNC-Steuerung (96) eine Waage zum Wiegen der eingelegten Fleischstücke verbunden ist und daß die CNC-Steuerung eine Recheneinheit enthält, die den Kolben (16) wahlweise im Sinne einer genauen Einhaltung eines vorgegebenen Scheibengewichts oder im Sinne einer vollständigen Aufteilung eines eingelegten Fleischstückes in Scheiben gleichen Gewichts bei Abweichung von dem vorgegebenen Scheibengewicht steuert.

## Claims

1. Method for slicing food products, in particular rolls of meat, into portions with a predetermined weight, in which the roll (36) is forced axially against a stop and is pressed by means of a moulding press (14) transversely to the roll into a uniform cross-sectional shape, and is then cut into slices as gradual axial displacement takes place, characterised in that the roll (36) pressed into the required cross-section is compressed axially before being cut in the sealed moulding press (14) at predetermined pressure against the stop surface (18,136).

2. Apparatus for performing the method according to Claim 1, with a moulding press (14) which opens and closes in the transverse direction of the roll (36), a component (16) which exerts an axial force on the roll (36) axially from one end in the moulding press, and a stop surface (18,136) which closes the other end of the moulding press (14), characterized in that the moulding press (14) is designed to open and close fully along the roll (36) and has a piston (16) which can be inserted in the moulding press (14) and produces the axial force.

3. Apparatus according to Claim 2, characterised in that the stop surface is the lateral surface of a blade (18) which cuts the roll.

4. Apparatus according to Claim 2, characterised in that the blade (18) is disposed rotatably on a plane between the piston (16) and the stop surface (136) in the area of the front of the moulding press (14) opposite the piston (16); and in that relative to the blade plane, opposite the piston (16) there are provided two collector jaws (108,110) which delimit a cavity (140) corresponding to the cross-section of the interior of the moulding press and which open and close transversely to the direction of the roll, which cavity is delimited on the side facing away from the blade (18) by an adjustable counter-piston (136).

5. Apparatus according to Claim 4, characterised in that the collector jaws (108,110) are displaceable in the direction of the roll, and produce a gap for an ejector (150) which can be lowered and is disposed above the collector jaws (108,110).

6. Apparatus according to any one of Claims 2 to 5, characterised by a sensor device (48,56) disposed on or in the piston (16), for sensing the pressure of the piston against the roll of meat.

7. Apparatus according to any one of Claims 4 to 6, characterised in that the cross-section of the piston (16) and optionally of the counter-piston (136) is adjustable by means of a joining piece (46) attachable laterally.

8. Apparatus according to any one of Claims 4 to 7, characterized in that for opening and closing the moulding press (14), jaws (28,30) which are displaceable towards each other are provided, and in that the jaws (28,30) and optionally also the collector jaws (108,110) are interchangeable for adaptation to the cross sections of various rolls.

9. Apparatus according to any one of Claims 2 to 8, characterised by a CNC control unit (96) for coordinated control of the displacement paths.

10. Apparatus according to Claim 9, characterised in that scales for weighing the rolls of meat inserted are associated with the CNC control unit (96); and in that the CNC control unit includes a calculating unit which controls the piston (16) optionally for accurate maintenance of a predetermined slice weight, or for complete distribution of a roll of meat inserted, into slices of an equal weight, thus departing from the predetermined slice weight.

## Revendications

1. Procédé pour couper en portions de poids prédéterminé des blocs de produits alimentaires, notamment des blocs de viande, selon lequel le bloc (36) est poussé en direction axiale contre une butée et comprimé dans une forme de section régulière à l'aide d'une presse de formage (14) agissant transversalement au bloc, puis coupé en tranches tout en étant progressivement avancé axialement, **caractérisé** en ce que le bloc (36) comprimé dans la forme de section souhaitée est, avant la coupe et dans la presse de formage fermée (14), tassé axialement avec une pression prédéterminée contre la surface de butée (18, 136).

2. Dispositif pour la mise en oeuvre du procédé selon la revendication 1, avec une presse de formage (14) s'ouvrant et se fermant dans la direction transversale du bloc (36), un élément constructif (16) exerçant une force axiale par une extrémité sur le bloc (36) dans la presse de formage, et une surface de butée (18, 136) fermant l'autre extrémité de la presse de formage (14), **caractérisé** en ce que la presse de formage (14) est réalisée s'ouvrant et se fermant complètement le long du bloc (36), et présente un piston (16) qui peut être introduit dans la presse de formage (14) et produit la force axiale.

3. Dispositif selon la revendication 2, **caractérisé** en ce que la surface de butée est la face latérale d'un couteau (18) coupant le bloc.

4. Dispositif selon la revendication 2, **caractérisé** en ce que le couteau (18) est disposé à rotation dans un plan s'étendant entre le piston (16) et la surface de butée (136) dans la région du côté frontal de la presse de formage (14) qui fait face au piston (16), et en ce que sont prévues, en face du piston (16) par rapport au plan du couteau, deux mâchoires réceptrices (108, 110) s'ouvrant et se fermant transversalement à la direction du bloc et délimitant une cavité (140) correspondant à la section de l'espace intérieur de la presse de formage, la cavité (40) étant délimitée, du côté opposé au couteau (18), par un contre-piston réglable (136).

5. Dispositif selon la revendication 4, **caractérisé** en ce que les mâchoires réceptrices (108, 110) peuvent être déplacées dans la direction du bloc et dégagent un espace libre pour un éjecteur abaissable (150), qui est disposé au-dessus des mâchoires réceptrices (108, 110).

6. Dispositif selon l'une des revendications 2 à 5, **caractérisé** par un dispositif détecteur (48, 56), disposé sur ou dans le piston (16) et destiné à détecter la pression d'application du piston contre le bloc de viande.

7. Dispositif selon l'une des revendications 4 à 6, **caractérisé** en ce que la section du piston (16), et éventuellement du contre-piston (13), peut être modifiée par une pièce rapportée (46) qui peut être emboîtée sur le côté.

8. Dispositif selon l'une des revendications 4 à 7, **caractérisé** en ce que des mâchoires (28, 30), mobiles l'une par rapport à l'autre, sont prévues pour ouvrir et fermer la presse de formage (14), et en ce que les mâchoires (28, 30), ainsi éventuellement que les mâchoires réceptrices (108, 110), sont interchangeables afin de s'adapter à des blocs de sections différentes.

9. Dispositif selon l'une des revendications 2 à 8, **caractérisé** par une commande numérique par calculateur (96) pour la commande coordonnée du déroulement des déplacements.

10. Dispositif selon la revendication 9, **caractérisé** en ce qu'une balance destinée à peser les morceaux de viande introduits est reliée à la commande numérique par calculateur (96), et en ce que la commande numérique par calculateur (96) contient une unité de calcul qui commande le piston (16), sélectivement, soit en vue de respecter avec exactitude un poids prédéterminé de tranche, soit en vue de diviser entièrement un morceau de viande introduit en tranches de même poids, en cas de divergence par rapport au poids de tranche prédéterminé.
